# EUROPÄISCHE PATENTSCHRIFT

(11) **EP 4 259 569 B1**
(45) Veröffentlichungstag und Bekanntmachung des Hinweises auf die Patenterteilung: **10.12.2025**
(21) Anmeldenummer: 22708417.5
(22) Anmeldetag: 04.02.2022
(51) Int. Cl.: B66C 23/90

(54) **KRAN**
CRANE
GRUE

(30) Priorität: 05.02.2021 DE 102021102699
(43) Veröffentlichungstag der Anmeldung: 18.10.2023
(73) Patentinhaber: Liebherr-Werk Biberach GmbH, 88400 Biberach an der Riss (DE)
(72) Erfinder: ASSFALG, Martin, 88448 Oggelsbeuren (DE)
(74) Vertreter: Lorenz Seidler Gossel Part. mbB
(86) Internationale Anmeldenummer: PCT/EP2022/052727
(87) Internationale Veröffentlichungsnummer: WO 2022/167589

(56) Entgegenhaltungen:
- EP-A1- 3 428 112
- EP-A2- 1 221 426

## Beschreibung

Die vorliegende Erfindung betrifft einen Kran, beispielsweise in Form eines Schnelleinsatzkrans umfassend einen teleskopier- und/oder wippbaren Turm, mit einer Kransteuerung zum Steuern von Kranbewegungen mittels Antriebseinrichtungen, wobei die Kransteuerung eine Überwachungseinrichtung zum Überwachen der Standsicherheit und Beschränken von Kranbewegungen bei Erreichen einer Lastgrenze aufweist.

Einen solchen Kran zeigt beispielsweise die Schrift EP 3428112 A1, die einen Kran gemäß dem Oberbegriff des Anspruchs 1 offenbart, wobei dort die auf das Auslegersystem wirkende Windkraft für den Aufrichtvorgang des Auslegers überwacht wird. Einen weiteren Kran der genannten Art zeigt auch die Schrift EP 1221426 A2.

Bei Kranen wie Baukranen, beispielsweise Mobilkranen oder Turmdrehkranen wird üblicherweise mittels einer Kransteuerung bzw. einer darin implementierten Überwachungseinrichtung überwacht, ob die Standfestigkeit des Krans gewährleistet ist oder die Kranbelastung eine kritische Lastgrenze erreicht, so dass der Kran umzufallen droht oder in anderer Weise gefährdet ist, um dann gegebenenfalls rechtzeitig die entsprechenden Antriebseinrichtungen des Krans abzuschalten.

Insbesondere können dabei die Hublast und die Ausladung der Hublast überwacht werden, was beispielsweise über die Bestimmung der am Hubseil wirkenden Zugkraft bzw. ein hierdurch an der Hubseilwinde induziertes Drehmoment, und - was die Ausladung anbelangt - über die Position einer Laufkatze bzw. eine abgespulte Katzfahrseillänge erfolgen kann. Je nach Krantyp können die genannten Größen aber auch in anderer Weise bestimmt werden, wobei beispielsweise bei Kranen mit wippbarem Ausleger die Ausladung über den Wippwinkel und ggf. die austeleskopierte Auslegerlänge bestimmt werden kann. Mit der Bestimmung der Hublast und deren Ausladung kann im Ergebnis ein auf den Kran wirkendes Lastmoment bestimmt werden, das mit einer entsprechenden Lastgrenze in Form eines Grenzmoments verglichen werden kann, um die Standfestigkeit des Krans zu gewährleisten. Grundsätzlich kann das genannte Lastmoment aber auch in anderer Weise bestimmt werden, beispielsweise durch sensorische Erfassung von Biegeverformungen des Turms, Zugspannungen in den Turmlängsgurten oder in einer Abspannung oder auch der Belastung von Stützfüßen.

Dabei ist es aber nicht nur das Lastmoment, das die Standsicherheit gefährden kann, sondern auch zu hohe Traglasten selbst, die, wenn die Laufkatze sehr weit nach innen verfahren ist bzw. die Ausladung sehr klein ist, nicht hinsichtlich des Lastmoments kritisch sind, sondern zu einem strukturellen Versagen führen können.

Erkennt die Überwachungseinrichtung, dass eine generell zu schwere Last gehoben wird und/oder eine bestimmte Hublast zu weit nach außen verfahren wird, so dass die Ausladung für diese Last zu groß wird, kann die Kransteuerung den Hubwerksantrieb und gegebenenfalls auch weitere Antriebe wie den Katzfahrantrieb oder den Wippantrieb stillsetzen, um die Standfestigkeit des Krans sicherzustellen, insbesondere keine weiteren Kranbewegungen zuzulassen, die die Standfestigkeit noch weiter in Gefahr bringen würden.

Die Standfestigkeit eines Krans hängt dabei jedoch nicht ausschließlich von den genannten Größen Hublast und Ausladung ab, sondern wird auch von anderen Größen beeinflusst, beispielsweise von dynamischen Größen wie Bewegungsgeschwindigkeit und Beschleunigung. Um die Traglast- bzw. Standfestigkeitsreserven eines Krans möglichst auszureizen, ohne die Sicherheit zu beschneiden, wurde daher bereits vorgeschlagen, mit unterschiedlichen Lastgrenzen zu arbeiten bzw. die Kranbewegungen sukzessive weiter zu beschneiden, je kleiner die Standfestigkeitsreserven werden. Beispielsweise beschreibt die Schrift EP 2 847 121 B1 einen Turmdrehkran, der mit insgesamt drei Lastgrenzen in Form sogenannter Traglastkurven arbeitet. Wird eine erste Lastgrenze erreicht bzw. überschritten, können zwar noch alle Kranbewegungen ausgeführt, jedoch nur mit verringerter Geschwindigkeit und Beschleunigung gefahren werden. Wird eine zweite Lastgrenze überfahren, können die Kranantriebe nur noch einzeln betätigt werden, bis schließlich eine dritte Lastgrenze erreicht wird, bei der auch der Einzelbetrieb eines Antriebs abgeschaltet bzw. nur noch solche Bewegungen zugelassen werden, die die Standsicherheit wieder erhöhe.

Ferner wurde auch bereits angedacht, den Rüstzustand eines Krans zu berücksichtigen und je nachdem, mit welcher Ausrüstung der Kran versehen ist, unterschiedliche Lastgrenzen, beispielsweise in Form von Traglastkurven, vorzusehen bzw. auszuwählen. Beispielsweise kann eine nur ermäßigte Lastgrenze ausgewählt werden, wenn der Kran nur mit einem reduzierten Ballast aufgebaut wird, oder es kann eine höhere Traglastkurve vorgesehen werden, wenn der Kran ohne Kranführerkabine aufgebaut wird. Die unterschiedlichen Lastgrenzen können beispielsweise in einer speicherprogrammierten Steuerung abgelegt sein, so dass sie dann je nach Rüstzustand freigeschaltet werden.

Hiervon ausgehend liegt der vorliegenden Erfindung die Aufgabe zugrunde, einen verbesserten Kran der genannten Art zu schaffen, der Nachteile des Standes der Technik vermeidet und letzteren in vorteilhafter Weise weiterbildet. Insbesondere soll eine nochmals weitere Traglast- und/oder Leistungssteigerung erreicht sowie möglichst hohe Traglasten und Verfahrgeschwindigkeiten zugelassen werden, ohne die Standsicherheit zu gefährden.

Erfindungsgemäß wird die genannte Aufgabe durch einen Kran gemäß Anspruch 1 gelöst. Bevorzugte Ausgestaltungen der Erfindung sind Gegenstand der abhängigen Ansprüche.

Es wird also vorgeschlagen, die für die Beschränkungen von Kranbewegungen relevante zumindest eine Lastgrenze an den Windwiderstand des Krans, der sich je nach Rüst- und/oder Betriebszustand des Krans ändern kann, anzupassen. Ist der Kran in einem sozusagen windschlüpfrigen Rüst- bzw. Betriebszustand, in dem starker Wind den Kran und dessen Standsicherheit weniger anhaben kann, kann die Lastgrenze erhöht werden, während eine niedrigere Lastgrenze sinnvoll sein kann, wenn der Kran in einem Rüst- und/oder Betriebszustand ist, in dem der Kran einen höheren Windwiderstand hat und den Wind stärker einfängt bzw. in einem Zustand ist, in dem der Wind ein höheres Wind- bzw. Kippmoment auf den Kran ausübt.

Erfindungsgemäß wird vorgeschlagen, dass die Überwachungseinrichtung eine Windwiderstand-Erfassungseinrichtung zum Erfassen zumindest eines variablen Windwiderstand-Parameters, der den Windwiderstand des Krans beeinflusst, aufweist und dazu ausgebildet ist, die Lastgrenze in Abhängigkeit des erfassten Windwiderstandparameters zu verändern und/oder in Abhängigkeit des genannten Windwiderstandparameters verschiedene Lastgrenzen zu berücksichtigen. Hierdurch kann die Anfälligkeit des Krans gegenüber Windlasten feiner berücksichtigt und die Standsicherheit des Krans besser ausgenutzt werden, ohne sie zu beeinträchtigen. Bestimmt die Erfassungseinrichtung einen kleineren Windwiderstand des Krans, kann die genannte Lastgrenze erhöht werden bzw. eine Lastgrenze mit kleineren Bewegungseinschränkungen gewählt werden. Die genannte Lastgrenze kann dabei auch eine Grenze für die zugelassene Windlast sein dergestalt, dass bei einem windschlüpfrigeren Rüst- und/oder Betriebszustand des Krans höhere Windgeschwindigkeiten zugelassen werden können. Alternativ oder zusätzlich kann aber die genannte Lastgrenze auch eine Grenze für das Lastmoment und/oder die Traglast sein, bei deren Erreichen oder Überschreiten Kranbewegungen bzw. Antriebseinrichtungen des Krans eingeschränkt oder abgeschaltet werden.

Gemäß der Erfindung kann die genannte Windwiderstands-Erfassungseinrichtung das Vorhandensein und/oder die Position eines windrelevanten. Anbauteils bestimmen, so dass die Überwachungseinrichtung je nach Vorhandensein und/oder je nach Position eines oder mehrerer windfangender Bauteile die Lastgrenze verändern und/oder verschiedene Lastgrenzen berücksichtigen kann. Solche für den Windwiderstand relevanten Anbauteile können insbesondere großflächige und/oder geschlossenflächige, insbesondere aufrecht stehende Anbauteile sein, deren Windwiderstand im Vergleich zu den oft als Fachwerk oder Trägerprofil ausgebildeten Strukturteilen des Krans relativ hoch ist.

Insbesondere kann die Windwiderstands-Erfassungseinrichtung großflächige, aufrecht stehende Bauteile mit einem schlechten c_{w}- bzw. Windwiderstandsbeiwert erfassen, insbesondere hinsichtlich einer gegebenenfalls variablen Position an der Kranstruktur.

Insbesondere kann die Windwiderstands-Erfassungseinrichtung Positionsbestimmungsmittel zum Bestimmen einer Höhe und/oder eines Abstands des windrelevanten Bauteils von einer Kippachse des Krans aufweisen, so dass die Überwachungseinrichtung die genannte Lastgrenze in Abhängigkeit der bestimmten Höhe und/oder des bestimmten Kippachsenabstands anpassen kann. Die genannte Kippachse kann beispielsweise durch die Stützfüße des Krans oder allgemein durch Randpunkte einer Aufstandsfläche definiert werden oder auch näherungsweise geschätzt werden. Grundsätzlich kann die Überwachungseinrichtung dazu ausgebildet sein, die Lastgrenze zu erniedrigen, je höher und/oder je weiter entfernt von der Kippachse das windrelevante Bauteil angeordnet ist. Der Berücksichtigung der Höhe eines windrelevanten Bauteils liegt die Überlegung zugrunde, dass dasselbe Bauteil, wenn es relativ niedrig angeordnet ist, die Standsicherheit des Krans relativ wenig beeinträchtigt, da der Hebelarm für die Windkraft und damit das durch den Wind verursachte Wind- bzw. Kippmoment relativ klein ist, während dasselbe Bauteil bei gleicher Windstärke ein deutlich höheres windinduziertes Kippmoment verursacht, wenn es höher angeordnet ist.

In vorteilhafter Weiterbildung der Erfindung kann die Windwiderstands-Erfassungseinrichtung auch Größenbestimmungsmittel umfassen, um die Größe der für den Windwiderstand relevanten Querschnittsfläche des Bauteils zu bestimmen, wenn unterschiedlich große Bauteile an dem Kran angebracht und/oder in verschiedenen Positionen angeordnet werden können, so wie dies beispielsweise bei Werbetafeln oder Verkleidungsplanen der Fall ist.

Insbesondere kann die Windwiderstands-Erfassungseinrichtung dazu ausgebildet sein, das Vorhandensein und/oder die Position eines Steuer- und/oder Personenstands, beispielsweise in Form einer Kranführerkabine, zu erfassen. In Abhängigkeit des erfassten Steuer- und/oder Personenstands und/oder in Abhängigkeit der erfassten Position der Kabine bzw. des Steuerstands kann die Überwachungseinrichtung die zumindest eine Lastgrenze für die Beschränkung von Kranbewegungen erhöhen oder erniedrigen.

Insbesondere kann der Kran einen positionsvariablen Steuer- und/oder Personenstand aufweisen, beispielsweise in Form einer Kranführerkabine. Die Positionsbestimmungsmittel können die jeweilige Position des Steuer- und/oder Personenstands erfassen, wobei die Überwachungseinrichtung die genannte Lastgrenze in Abhängigkeit der erfassten Position des Steuer- und/oder Personenstands die Lastgrenze erhöhen oder erniedrigen kann.

Beispielsweise kann der Kran einen höhenverstellbaren Steuer- und/oder Personenstand aufweisen, der beispielsweise entlang eines Kranturms auf und ab verstellt werden kann. Alternativ oder zusätzlich kann ein Steuer- und/oder Personenstand vorgesehen sein, der beispielsweise entlang eines Auslegers des Krans verfahren werden kann. Die Windwiderstands-Erfassungseinrichtung bestimmt die Position, insbesondere die Höhenstellung des Steuer- und/oder Personenstands und meldet diese an die Überwachungseinrichtung, die dann in Abhängigkeit der bestimmten Position die Lastgrenze anpasst. Insbesondere kann die Lastgrenze erniedrigt werden, je höher der Steuer- und/oder Personenstand angeordnet ist.

Alternativ oder zusätzlich kann die Windwiderstands-Erfassungseinrichtung auch Werbeflächen-Erfassungsmittel zum Erfassen des Vorhandenseins und/oder der Position einer Werbefläche aufweisen, die beispielsweise in Form eines Werbepanels und/oder eines aufgespannten Werbetuchs oder einer aufgespannten Werbeplane ausgebildet sein kann. Solche Werbeflächen werden gerne an höheren Abschnitten von Krantürmen oder auch an einem Kranausleger montiert, um auch aus der Ferne gut sichtbar zu sein. Solche weit oben montierten, oft großflächigen Werbetafeln bzw. -flächen erhöhen jedoch den Windwiderstand des Krans markant, so dass es sinnvoll ist, die Lastgrenze zu ermäßigen, wenn solche großen Werbeflächen in größeren Höhen am Kran montiert sind, während umgekehrt eine erhöhte bzw. hinausgeschobene Lastgrenze angewendet werden kann, wenn solche relativ weit oben montierten großflächigen Werbebanner fehlen.

In Weiterbildung der Erfindung kann die Windwiderstands-Erfassungseinrichtung auch Ausrichtungs-Bestimmungsmittel umfassen, die die Ausrichtung eines windrelevanten Bauteils relativ zu einer aufrechten Kran-Längsmittelebene und/oder gegenüber einer Vertikalen bestimmen bzw. berücksichtigen können. Für den Windwiderstand können beispielsweise große, aufrechte Werbeflächen, die sich im Wesentlichen parallel zur Kran-Längsmittelebene, die aufrecht durch den Kranausleger geht, erstrecken und Wind quer zur genannten Kranlängsmittelebene fangen, kritischer sein, da Krane gegen Querlasten regelmäßig sehr empfindlich sind bzw. der Ballast gegen solche Querbelastungen kaum wirksam ist. Andererseits können entsprechende Werbeflächen bzw. Windfangflächen vom Kran besser verkraftet werden, wenn sie quer zu der genannten Kranlängsmittelebene oder flacher geneigt gegenüber der Vertikalen angestellt sind.

Insofern kann die Überwachungseinrichtung die Lastgrenze in Abhängigkeit der bestimmten Ausrichtung der Windfangfläche bzw. des windrelevanten Bauteils gegenüber der Vertikalen und/oder gegenüber der aufrechten Kranlängsmittelebene anpassen.

Die genannte Windwiderstands-Erfassungseinrichtung kann vorteilhafterweise halbautomatisch und/oder vollautomatisch arbeitend ausgebildet sein. Bei einer halbautomatischen Ausbildung kann beispielsweise eine Bestätigung durch den Kranführer und/oder -monteur abgefragt werden, wobei eine solche Abfrage automatisiert beispielsweise auf einem Display der Kransteuerung bereitgestellt werden kann. Eine solche Bestätigungsabfrage kann beispielsweise die Frage enthalten "Krankabine oben oder unten?", wenn die Krankabine nur in zwei Positionen am Turm angeordnet sein kann. Alternativ oder zusätzlich kann beispielsweise bei einem Touchscreen als Display auch eine Krandarstellung eingeblendet und eine Aufforderung angezeigt werden "Bitte Position der Werbetafel antippen!", woraufhin dann der Kranführer bzw. -monteur die Montageposition des Werbebanners antippen kann. In Abhängigkeit des auf eine solche Abfrage folgenden Eingabesignals kann dann die Überwachungsvorrichtung die Lastgrenze anpassen, insbesondere erhöhen oder erniedrigen, je nachdem, ob und an welcher Position ein windrelevantes Bauteil angeordnet ist.

Um eine nochmals einfachere Bedienung zu ermöglichen und/oder auch während des Kranbetriebs mögliche Verstellungen zu erfassen, kann die Windwiderstands-Erfassungseinrichtung aber auch vollautomatisch arbeitend ausgebildet sein und eine Sensorik besitzen, die kontinuierlich oder zyklisch die Position eines positionsvariablen, windrelevanten Bauteils wie beispielsweise der Kranführerkabine bzw. eines Steuerstands erfassen kann, so dass in Abhängigkeit eines Signals der Windwiderstands-Erfassungseinrichtung die Überwachungseinrichtung die Lastgrenze kontinuierlich oder zyklisch anpassen kann.

Eine vollautomatische Erfassung kann aber auch schon darin bestehen, dass das Anbringen eines windrelevanten Bauteils wie beispielsweise einer Werbetafel am Kranturm oder -ausleger von einer Sensorik automatisch erfasst und an die Überwachungseinrichtung gemeldet wird, die daraufhin die Lastgrenze entsprechend anpasst.

Die Erfindung wird nachfolgend anhand eines bevorzugten Ausführungsbeispiels und zugehörigen Zeichnungen näher erläutert. In den Zeichnungen zeigen:
- Fig. 1: eine schematische Seitenansicht eines als Turmdrehkran ausgebildeten Schnelleinsatzkrans nach einer vorteilhaften Ausführung der Erfindung, dessen Kranführerkabine am Turm des Krans höhenverstellbar gelagert ist,
- Fig. 2: ein Hublast-/Ausladungs-Diagramm, das mehrere Lastgrenzen in Form verschiedener Grenzlastkurven und die hierdurch definierten verschiedenen Traglastbereiche zeigt, in denen die Kransteuerung in verschiedenen Betriebsmodi verschiedene Beschränkungen der Kranbewegungen vorsieht.

Wie Figur 1 zeigt, kann der Kran 1 als Turmdrehkran ausgebildet sein und einen Turm 2 aufweisen, der im Betrieb aufrecht steht und einen auskragenden Ausleger 3 trägt. Der Turm 2 kann mit seinem unteren Ende auf einer Drehbühne 4 sitzen, die um eine aufrechte Achse drehbar und auf einem Unterwagen 5 abgestützt ist, der als Lastwagen oder in anderer Weise verfahrbar ausgebildet sein kann, jedoch gegebenenfalls auch eine starre, nicht verfahrbare Abstützbasis bilden kann.

An dem Ausleger 3 kann eine Laufkatze 7 längsverfahrbar gelagert sein, die mittels eines Katzfahrseils 8 hin und her verfahren werden kann. Über die Laufkatze 7 kann ein Hubseil 6 mit einem Lasthaken ablaufen.

Der Kran 1 umfasst einen Steuer- und/oder Personenstand 9, der als Kranführer- bzw. Liftkabine 10 ausgebildet sein kann. Der genannte Steuer- und/oder Personenstand 9 ist dabei höhenverstellbar gelagert. Insbesondere kann die genannte Kranführer- bzw. Liftkabine 10 an dem Turm 2 längsverfahrbar gelagert sein, beispielsweise durch ein Kabinenfahrwerk, das am Turmprofil, beispielsweise dessen Längsgurte geführt ist.

Wie die Figur 1 zeigt, kann der Steuer- und/oder Personenstand 9 über eine Aufhängung gehalten und in verschiedene Höhenstellungen gebracht werden, die am Chassis, insbesondere an der Oberseite der Kranführer- bzw. Liftkabine 10 angreifen kann. Die genannte Kabine 10 kann dabei an einer Außenseite des Turms 2 auf- und abgefahren werden, beispielsweise mittels einer Rollenführung oder Schienenführung entlang des Turms. Gegebenenfalls kann die Kabine aber auch im Inneren des Turmprofils angeordnet sein, beispielsweise, wenn sie nur als Aufstiegshilfe zum Erreichen des Auslegers oder eines oben angeordneten Steuerstands genutzt wird und das Turmprofil ausreichend voluminös ist.

Wie Figur 1 weiterhin zeigt, kann beispielsweise an dem Ausleger 3 eine Werbefläche 11 montiert sein, beispielsweise in Form eines großflächige Werbepanels, das aufrecht stehend parallel zur Kran-Längsmittelebene, die die Zeichenebene der Figur 1 bildet, angeordnet sein kann.

Eine Steuervorrichtung 21, die beispielsweise einen Mikroprozessor, einen Programmspeicher und weitere elektronische Bauteile aufweisen kann, steuert die Antriebseinrichtungen, über die die genannten Kranbewegungen ausgeführt werden können, insbesondere das Einholen und Ablassen des Hubseils 6, das Verfahren der Laufkatze 7 über das Katzfahrseil 8, gegebenenfalls ein Auf- und Abwippen des Auslegers 3, und das Auf- und Abverfahren der Kranführer-Liftkabine 10, und auch die Betätigung eines Drehwerks zum Verdrehen des Krans 1 um eine aufrechte Achse.

Die genannte Kransteuerung 21 kann dabei in an sich bekannter Weise für einen Kranführer entsprechende Betätigungshebel oder andere Eingabemittel vorsehen, damit diese die verschiedenen Bewegungsachsen des Krans steuern kann.

Die Steuervorrichtung 21 umfasst ferner eine Überwachungsvorrichtung 22, die durch geeignete Sensoren die auf den Kran einwirkenden Kranbelastungen überwachen kann, insbesondere die am Lasthaken aufgenommene Hublast sowie die Ausladung, die der Lasthaken bzw. die Laufkatze 7 bezüglich der Standbasis des Krans hat. Die genannte Ausladung kann insbesondere über die Position der Laufkatze 7 am Ausleger 3 und gegebenenfalls eine Wippwinkel des Auslegers 3 gegenüber der Horizontalen bestimmt werden.

In der genannten Überwachungsvorrichtung 22 können mehrere Lastgrenzen LM1, LM2 und LM3 und gegebenenfalls auch LM4 implementiert sein, wie dies Fig. 2 zeigt. Die Überwachungseinrichtung 22 vergleicht dabei den aktuellen Lastzustand mit den genannten Lastgrenze, wobei die Steuervorrichtung 21 je nachdem, in welchem Traglastbereich sich der Kran aktuell befindet, die Betätigung der genannten Antriebseinrichtungen freigibt bzw. unterschiedlich beschränkt.

Beispielsweise können, solange sich der Kran im Traglastbereich 1 unterhalb der Grenzlastkurve LM1 befindet, vgl. Figur 2, mehrere Antriebseinrichtungen gleichzeitig mit relativ hohen bzw. maximalen Antriebsgeschwindigkeiten und Beschleunigungen betätigt werden. Erreicht der Kran 1 durch Anheben einer entsprechend hohen Hublast bzw. durch Vergrößern der Ausladung die genannte Lastgrenze LM1, kann der Kran zwar über diese Lastgrenze LM1 hinweg in den Traglastbereich II fahren, jedoch nur durch ein entsprechendes Umschalten der Steuervorrichtung 21 und Vorsehen einer reduzierten Geschwindigkeit und Beschleunigung der Antriebe. Der genannte Umschaltvorgang kann dabei manuell durch den Kranführer ausgelöst, aber auch automatisch durch eine entsprechende Schalteinrichtung beim Überfahren vorgenommen werden.

Erreicht der Kranbetrieb die genannte zweite Lastgrenze LM2, kann auch diese überfahren werden, wobei dann jedoch nur mehr eine Einzelbetätigung der Antriebseinrichtungen möglich ist. Der entsprechende Umschaltvorgang kann auch hier manuell oder automatisch erfolgen. Beispielsweise kann dann im Traglastbereich III entweder nur noch der Hubseilantrieb oder nur noch der Katzfahrantrieb betätigt werden.

Es versteht sich jedoch, dass die Kransteuerung nicht zwingend die in Fig. 2 gezeigten drei verschiedenen Lastgrenzen LM1, LM2 und LM3 aufweisen muss. Gegebenenfalls kann auch nur mit einer oder zwei Lastgrenzen gearbeitet werden.

Die Steuervorrichtung 21 bzw. die Überwachungsvorrichtung 22 berücksichtigt insbesondere auch noch den Windwiderstand des Krans 1 je nach dessen Rüst- bzw. Betriebszustand. Beispielsweise kann die Position der Kranführer-Liftkabine 10 den Windwiderstand beeinflussen bzw. das Windmoment beeinflussen, das auf die Kabine 10 treffender Wind verursacht. Je höher die Kranführer-Liftkabine 10 entlang des Turms 2 verfahren wird, desto größer wird das Kippmoment, das auf die Kabine 10 treffender Wind verursacht.

Eine Windwiderstand-Erfassungseinrichtung 20, die als Softwarebaustein in der Steuervorrichtung 21 implementiert sein kann, kann Positionsbestimmungsmittel 19 umfassen, die die Höhenstellung der genannten Kranführer-Liftkabine 10 automatisch erfassen bzw. bestimmen können.

Beispielsweise können die genannten Positionsbestimmungsmittel 19 eine Sensorik 23 umfassen, die den Abstand der Kranführer-Liftkabine 10 vom Ausleger 3 bzw. vom oberen Endabschnitt des Turms 2 ermitteln können. Die Höhenstellung kann aber auch beispielsweise durch eine den Antrieb zur Höhenverstellung zugeordnete Sensorik bestimmt werden.

Alternativ oder zusätzlich zur Höhenstellung der Kranführer-Liftkabine 10 kann die Windwiderstandserfassungseinrichtung 20 auch Erfassungsmittel 24 aufweisen, die das Vorhandensein der Werbefläche 11 am Kranausleger 3 erfassen können.

Ist eine solche Werbetafel 11 vorhanden, ist der Windwiderstand des Krans deutlich größer als wenn eine solche Werbefläche 11 nicht vorhanden ist.

Die Überwachungsvorrichtung 22 kann die Höhenposition der Kranführer-Liftkabine 10 und/oder das Vorhandensein der Werbefläche 11 berücksichtigen, um die Lastgrenzen LM1, LM2 und/oder LM3 zu verschieben bzw. anzupassen, wie dies der Pfeil 11 in Fig. 2 andeutet. Wird beispielsweise die Kranführer-Kabine 10 tiefgefahren, beispielsweise bodennah im Bereich des Unterwagens 5, kann die Überwachungsvorrichtung 22 die genannten Lastgrenzen LM1, LM2 und LM3 ein Stück weit erhöhen bzw. hinausschieben, um größere Lasten und/oder Ausladungen zuzulassen. Umgekehrt können die Lastgrenzen in umgekehrter Richtung (entgegendem Pfeil 11) verschoben werden, wenn die Kabine 10 nach oben verfahren wird oder ein Werbebanner 11 am Ausleger angebracht wird.

Alternativ oder zusätzlich zu einer solchen Verschiebung der genannten Lastgrenzen kann die Überwachungsvorrichtung 22 aber gegebenenfalls auch eine zusätzliche Lastgrenze LM4 berücksichtigen, beispielsweise anstelle der Lastgrenze LM3, beispielsweise dann, wenn die genannte Führerkabine 10 in einer bodennahen Stellung gefahren wird und/oder die Werbefläche 11 nicht vorhanden und insofern ein geringerer Windwiderstand gegeben ist. Die genannte Lastkurve LM4 kann dann höher sein als die in diesem Fall dann nicht berücksichtigte Kurve LM3. Umgekehrt kann eine solche Lastgrenze LM4 auch unter der Lastgrenze LM3 angesiedelt werden, wenn bspw. ein zusätzliches Werbebanner am Ausleger angebracht wird.

Die Überwachungsvorrichtung 22 kann, wie gesagt, auch das Vorhandensein der Werbefläche 11 berücksichtigen. Ist diese vorhanden, können beispielsweise die in Fig. 2 gezeigten Lastgrenzen LM1 und/oder LM2 und/oder LM3 und/oder LM4 ein Stück weit nach unten bzw. nach innen verschoben werden, um schon bei geringeren Traglasten und/oder Ausladungen Beschränkungen der Kranbewegungen vorzusehen. Ist indes die Werbefläche 11 nicht vorhanden und gibt insofern das Erfassungsmittel 24 ein Signal, das keine solche Werbefläche 11 vorhanden ist, kann die Überwachungsvorrichtung 22 die genannten Lastgrenzen oder auch nur eine dieser Lastgrenzen aus Figur 2 erhöhen bzw. verschieben, so dass höhere Traglasten und/oder Ausladungen fahrbar sind.

Alternativ oder zusätzlich zu einer Verschiebung der genannten Lastgrenzen LM1, LM2 und LM3 bzw. der Anwendung einer alternativen Lastgrenze LM4 kann die Überwachungsvorrichtung 22 aber auch eine Lastgrenze in Form einer für den Kranbetrieb zulässigen, maximalen Windgeschwindigkeit anpassen, insbesondere erhöhen oder erniedrigen, je nachdem, welches Signal die Windwiderstands-Erfassungseinrichtung 20 liefert. Ist beispielsweise die genannte Werbefläche 11 am Ausleger 3 montiert und zusätzlich auch noch die Kranführerkabine 11 am oberen Ende des Turms angeordnet, kann die zulässige maximale Windgeschwindigkeit erniedrigt werden.

## Patentansprüche

1. Kran, insbesondere umrüstbarer Schnelleinsatzkran in Form eines Turmdrehkrans, mit einer Kransteuerung (21) zum Steuern von Kranbewegungen, wobei die Kransteuerung (21) eine Überwachungseinrichtung (22) zum Überwachen der Standsicherheit und Beschränken von Kranbewegungen bei Erreichen einer Lastgrenze (LM1, LM2, LM3, LM4) aufweist, wobei die Überwachungseinrichtung (22) eine Windwiderstands-Erfassungseinrichtung (20) zum Erfassen zumindest eines variablen Windwiderstands-Parameters, der den Windwiderstand des Krans und/oder das durch einen bestimmten Wind auf den Kran (1) ausgeübte Windmoment beeinflusst, aufweist, und dazu ausgebildet ist, die genannte Lastgrenze (LM1, LM2, LM3, LM4) in Abhängigkeit des erfassten Windwiderstands-Parameters zu verändern und/oder in Abhängigkeit des erfassten Windwiderstands-Parameters unterschiedliche Lastgrenzen zu berücksichtigen, **dadurch gekennzeichnet, dass** die Windwiderstands-Erfassungseinrichtung (20) Anbauflächen-Erfassungsmittel zum Erfassen von Anbauflächen, die an der Kranstruktur montierbar sind, und/oder zum Erfassen der Position solcher Anbauflächen aufweist, wobei die Überwachungsvorrichtung (22) dazu ausgebildet ist, in Abhängigkeit eines Signals der Anbauflächen-Erfassungsmittel die Lastgrenze anzupassen und/oder unterschiedliche Lastgrenzen auszuwählen.

2. Kran nach dem vorhergehenden Anspruch, wobei die Windwiderstands-Erfassungseinrichtung (20) Positionsbestimmungsmittel (19) zum Bestimmen der Position eines positionsvariablen, für den Windwiderstand relevanten Bauteils an der Kranstruktur aufweist und die Überwachungsvorrichtung (22) dazu ausgebildet ist, in Abhängigkeit der bestimmten Position des windwiderstandrelevanten Bauteils die Lastgrenzen anzupassen und/oder unterschiedliche Lastgrenze auszuwählen.

3. Kran nach dem vorhergehenden Anspruch, wobei die Positionsbestimmungsmittel (19) Höhenbestimmungsmittel zum Bestimmen der Höhe des windrelevanten Bauteils und/oder des Abstands des windrelevanten Bauteils von einer Kippachse des Krans aufweist, wobei die Überwachungsvorrichtung (22) dazu ausgebildet ist, in Abhängigkeit der bestimmten Höhe und/oder des bestimmten Kippachsenabstands die Lastgrenze anzupassen und/oder unterschiedliche Lastgrenzen auszuwählen.

4. Kran nach dem vorhergehenden Anspruch, wobei die Überwachungsvorrichtung (22) dazu ausgebildet ist, mit zunehmender Höhe und/oder mit zunehmendem Kippachsenabstand die Lastgrenze zu erniedrigen und/oder eine niedrigere Lastgrenze auszuwählen.

5. Kran nach einem der vorhergehenden Ansprüche, wobei ein positionsvariabler, insbesondere höhenverstellbarer, Steuer- und/oder Personenstand (9) vorgesehen ist und die Positions-, insbesondere Höhenbestimmungsmittel dazu ausgebildet sind, die Position, insbesondere Höhe des Steuer- und/oder Personenstands (9) zu bestimmen, wobei die Überwachungsvorrichtung (22) dazu ausgebildet ist, in Abhängigkeit der bestimmten Position, insbesondere Höhe, des Steuer- und/oder Personenstands (9) die Lastgrenze anzupassen und/oder verschiedene Lastgrenzen auszuwählen.

6. Kran nach einem der vorhergehenden Ansprüche, wobei die Anbauflächen-Erfassungsmittel dazu ausgebildet sind, aufrechtstehende Werbeflächen (11) und/oder deren Position an der Kranstruktur zu erfassen.

7. Kran nach einem der vorhergehenden Ansprüche, wobei die Anbauflächen-Erfassungsmittel dazu ausgebildet sind, eine Neigung der Anbaufläche gegenüber einer Vertikalen und/oder gegenüber einer aufrechten Kranlängsmittelebene zu bestimmen, wobei die Überwachungsvorrichtung (22) dazu ausgebildet ist, in Abhängigkeit der bestimmten Ausrichtung die Lastgrenze zu verändern und/oder unterschiedliche Lastgrenzen auszuwählen.

8. Kran nach einem der vorhergehenden Ansprüche, wobei die von der Überwachungsvorrichtung (22) anzupassende Lastgrenze eine Traglastkurve, die ausladungsabhängig Traglastgrenzwerte vorgibt, und/oder eine Lastmomentgrenze und/oder eine Traglastgrenze umfasst.

9. Kran nach einem der vorhergehenden Ansprüche, wobei die von der Überwachungsvorrichtung (22) anzupassende Lastgrenze eine Grenze für die zulässige maximale Windgeschwindigkeit umfasst.

10. Kran nach einem der vorhergehenden Ansprüche, wobei die Überwachungsvorrichtung (22) zumindest halbautomatisch, vorzugsweise vollautomatisch, arbeitend ausgebildet ist und die Anpassung der Lastgrenze in Abhängigkeit eines Signals der Windwiderstands-Erfassungseinrichtung (20) zumindest halbautomatisch, vorzugsweise vollautomatisch vornimmt.

## Claims

1. Crane, in particular a fast-erecting crane convertible in the form of a slewing tower crane, with a crane controller (21) for controlling crane movements, wherein the crane controller (21) has a monitoring device (22) for monitoring stability and limiting crane movements when a load limit (LM1, LM2, LM3, LM4) is reached, wherein the monitoring device (22) has a wind resistance detection unit (20) for detecting at least one variable wind-resistance parameter which influences the wind resistance of the crane and/or the wind torque exerted by a given wind on the crane (1), and is configured to modify said load limit (LM1, LM2, LM3, LM4) as a function of the detected wind-resistance parameter and/or to take into account different load limits as a function of the detected wind-resistance parameter, **characterized in that** the wind resistance detection unit (20) comprises accessory mounting surface detection means for detecting accessory mounting surfaces that can be mounted on the crane structure and/or for detecting the position of such accessory mounting surfaces, wherein the monitoring device (22) is configured to adjust the load limit and/or to select different load limits as a function of a signal from the accessory mounting surface detection means.

2. Crane according to the preceding claim, wherein the wind resistance detection unit (20) comprises position determination means (19) for determining the position of a position-variable component relevant to wind resistance on the crane structure, and the monitoring device (22) is configured to adjust the load limits and/or to select different load limits as a function of the determined position of the component relevant to wind resistance.

3. Crane according to the preceding claim, wherein the position determination means (19) comprises height determination means for determining the height of the component relevant to wind and/or the distance of the component relevant to wind from a tilt axis of the crane, the monitoring device (22) being configured to adjust the load limit and/or to select different load limits as a function of the determined height and/or the determined distance relative to the tilt axis.

4. Crane according to the preceding claim, wherein the monitoring device (22) is configured to lower the load limit and/or to select a lower load limit as the height and/or the distance relative to the tilt axis increases.

5. Crane according to any one of the preceding claims, wherein a position-variable, in particular height-adjustable, control and/or operator station (9) is provided and the position determination means, in particular height determination means, are configured for determining the position, in particular the height, of the control and/or operator station (9), wherein the monitoring device (22) is configured for adjusting the load limit and/or for selecting different load limits as a function of the determined position, in particular the height, of the control and/or operator station (9).

6. Crane according to any one of the preceding claims, wherein the accessory mounting surface detection means are configured to detect vertical advertising surfaces (11) and/or their position on the crane structure.

7. Crane according to any one of the preceding claims, wherein the accessory mounting surface detection means are configured to determine an inclination of the accessory mounting surface with respect to a vertical and/or with respect to a vertical longitudinal central plane of the crane, wherein the monitoring device (22) is configured to modify the load limit and/or to select different load limits as a function of the determined orientation.

8. Crane according to any one of the preceding claims, wherein the load limit to be adapted by the monitoring device (22) comprises a load capacity curve which specifies load-capacity limit values as a function of the outreach and/or a load-moment limit and/or a load-capacity limit.

9. Crane according to any one of the preceding claims, wherein the load limit to be adapted by the monitoring device (22) comprises a limit for the maximum permissible wind speed.

10. Crane according to any one of the preceding claims, wherein the monitoring device (22) is configured to operate at least semi-automatically, preferably fully automatically, and to effect the adjustment of the load limit at least semi-automatically, preferably fully automatically, as a function of a signal from the wind resistance detection unit (20)

## Revendications

1. Grue, notamment grue à montage rapide convertible sous la forme d'une grue à tour rotative, avec une commande de grue (21) pour commander les mouvements de la grue, où la commande de grue (21) présente un dispositif de surveillance (22) pour surveiller la stabilité et limiter les mouvements de la grue lorsqu'une limite de charge (LM1, LM2, LM3, LM4) est atteinte, où le dispositif de surveillance (22) présente un dispositif de détection de la résistance au vent (20) pour détecter au moins un paramètre variable de résistance au vent qui influence la résistance au vent de la grue et/ou le moment de vent exercé par un vent déterminé sur la grue (1), et est conçu pour modifier ladite limite de charge (LM1, LM2, LM3, LM4) en fonction du paramètre de résistance au vent détecté et/ou pour prendre en compte différentes limites de charge en fonction du paramètre de résistance au vent détecté, **caractérisée en ce que** le dispositif de détection de la résistance au vent (20) présente des moyens de détection de surfaces d'installation pour détecter des surfaces d'installation qui peuvent être montées sur la structure de la grue, et/ou pour détecter la position de telles surfaces d'installation, où le dispositif de surveillance (22) est réalisé pour adapter la limite de charge et/ou sélectionner différentes limites de charge en fonction d'un signal des moyens de détection de surfaces d'installation.

2. Grue selon la revendication précédente, où le dispositif de détection de la résistance au vent (20) présente des moyens de détermination de la position (19) pour déterminer la position d'un composant à position variable, pertinent pour la résistance au vent, sur la structure de la grue, et le dispositif de surveillance (22) est réalisé pour adapter les limites de charge et/ou sélectionner différentes limites de charge en fonction de la position déterminée du composant pertinent pour la résistance au vent.

3. Grue selon la revendication précédente, où le dispositif de détermination de la position (19) présente des moyens de détermination de la hauteur pour déterminer la hauteur du composant pertinent pour le vent et/ou la distance entre le composant pertinent pour le vent et un axe de basculement de la grue, le dispositif de surveillance (22) étant réalisé pour adapter la limite de charge et/ou sélectionner différentes limites de charge en fonction de la hauteur déterminée et/ou de la distance déterminée par rapport à l'axe de basculement.

4. Grue selon la revendication précédente, où le dispositif de surveillance (22) est réalisé pour abaisser la limite de charge et/ou sélectionner une limite de charge inférieure lorsque la hauteur et/ou la distance par rapport à l'axe de basculement augmentent.

5. Grue selon l'une quelconque des revendications précédentes, où il est prévu un poste de commande et/ou d'opérateur (9) variable en position, notamment réglable en hauteur, et les moyens de détermination de la position, notamment de la hauteur, sont réalisés pour déterminer la position, notamment la hauteur du poste de commande et/ou d'opérateur (9), où le dispositif de surveillance (22) est réalisé pour adapter la limite de charge et/ou sélectionner différentes limites de charge en fonction de la position déterminée, notamment de la hauteur, du poste de commande et/ou d'opérateur (9).

6. Grue selon l'une quelconque des revendications précédentes, où les moyens de détection de surfaces d'installation sont réalisés pour détecter des surfaces publicitaires verticales (11) et/ou leur position sur la structure de la grue.

7. Grue selon l'une quelconque des revendications précédentes, où les moyens de détection de surfaces d'installation sont réalisés pour déterminer une inclinaison de la surface d'installation par rapport à une verticale et/ou par rapport à un plan médian longitudinal vertical de la grue, où le dispositif de surveillance (22) est réalisé pour modifier la limite de charge et/ou sélectionner différentes limites de charge en fonction de l'orientation déterminée.

8. Grue selon l'une quelconque des revendications précédentes, où la limite de charge à adapter par le dispositif de surveillance (22) comprend une courbe de capacité de charge qui spécifie des valeurs limites de capacité de charge en fonction de la portée et/ou une limite de moment de charge et/ou une limite de capacité de charge.

9. Grue selon l'une quelconque des revendications précédentes, où la limite de charge à adapter par le dispositif de surveillance (22) comprend une limite pour la vitesse maximale admissible du vent.

10. Grue selon l'une quelconque des revendications précédentes, où le dispositif de surveillance (22) est réalisé pour fonctionner au moins de manière semi-automatique, de préférence de manière entièrement automatique, et procède à l'ajustement de la limite de charge en fonction d'un signal du dispositif de détection de la résistance au vent (20) au moins de manière semi-automatique, de préférence de manière entièrement automatique.
